# DEMANDE DE BREVET EUROPEEN

(11) **EP 1 098 138 A1**
(43) Date de publication de la demande: **09.05.2001**
(21) Numéro de dépôt: 99121859.5
(22) Date de dépôt: 04.11.1999
(51) Int. Cl.: F22B 1/28

(54) **Dispositif de régulation d'un générateur d'un fluide chaud sous forme liquide ou gazeuse**

(71) Demandeur: Ecovap S.A., 2300 La Chaux-de-Fonds (CH)
(72) Inventeur: Bochud, Eric, 1752 Avry-Sur-Matran (CH)
(74) Mandataire: Micheli & Cie

(57) **Abrégé**

Le dispositif de régulation d'un générateur d'un fluide chaud à l'état liquide ou gazeux comporte une cuve munie d'au moins un corps de chauffe, une pompe d'alimentation de la cuve en fluide froid, et au moins un accessoire alimenté par le fluide chaud sortant de la cuve. Ce dispositif de régulation comporte un capteur (15,20,24) de niveau du liquide présent dans la cuve comprenant un flotteur (15,16) relié par un tube souple (20) à un embout (24) traversant de façon étanche le couvercle de la cuve. Un interrupteur angulaire (M) est logé à proximité immédiate du flotteur (15,16), son conducteur électrique sortant de la cuve à travers ledit tube souple (20).

## Description

La présente invention se rapporte aux générateurs de fluide chaud, sous forme liquide ou gazeuse et plus particulièrement à un dispositif de régulation de ces générateurs.

En général il s'agit de générateurs d'eau chaude ou de vapeur, mais l'invention s'applique également à des générateurs d'autres liquides ou gaz chauds.

Pour garantir un bon fonctionnement d'un tel générateur, il est nécessaire de limiter l'impact de l'introduction dans la cuve du générateur du liquide froid au fur et à mesure de l'utilisation du liquide chaud ou de la vapeur de ce liquide. Il faut donc pouvoir introduire fréquemment de petites doses de liquide froid.

De même pour garantir une constance de l'énergie de pression stockée dans la cuve du générateur, il faut pouvoir maintenir à une valeur constante la répartition des volumes de liquide et de gaz dans ladite cuve.

Pour obtenir ces buts il faut pouvoir mesurer ou détecter le niveau de liquide dans la cuve du générateur avec grande précision pour réguler l'ajout de liquide et la puissance thermique de manière suffisamment fine. Ceci n'est pas le cas dans les générateurs existants et l'un des buts principaux de l'invention est de fournir un procédé et un dispositif de régulation fins et précis du niveau de liquide dans la cuve du générateur.

Par ailleurs les générateurs existants sont généralement régulés en pression, c'est-à-dire que l'alimentation du ou des corps de chauffe de la cuve sont commandés par un capteur de pression. L'inertie thermique de ces cuves est non négligeable, de sorte qu'après avoir atteint la pression désirée dans la cuve et donc coupé l'alimentation des corps de chauffe la température du liquide dans la cuve continue à augmenter et donc la pression également, provoquant des dépassements non contrôlés de la pression de consigne dans la cuve. Un autre but de la présente invention est de proposer un nouveau procédé ainsi qu'un dispositif de régulation évitant le plus possible ces dépassements de la pression de consigne dans la cuve du générateur.

Ces générateurs de liquide ou de gaz chauds sont destinés à être polyvalents et à pouvoir alimenter notamment en vapeur d'eau plusieurs ustensiles ou accessoires différents. Il est évident que la puissance électrique assignée au chauffage du liquide varie suivant l'application envisagée, elle est plus faible pour l'utilisation d'un fer à repasser que pour alimenter un accessoire de nettoyage à la vapeur. Généralement pour éviter une surconsommation, ces générateurs sont équipés d'un interrupteur permettant de régler manuellement la puissance de chauffage à deux niveaux préétablis. Ceci n'est toutefois souvent pas satisfaisant car l'utilisateur oublie de commuter l'alimentation du corps de chauffe lorsqu'il change d'accessoire. Encore un autre but de la présente invention est de permettre la gestion de la puissance de chauffage de façon automatique en fonction de l'accessoire utilisé.

Enfin, un dernier but de la présente invention est de faciliter la maintenance des générateurs d'eau chaude et de gaz chaud en les munissant de dispositifs permettant d'avoir accès à l'état des composants du générateur sans au préalable démonter l'appareil.

La présente invention a pour objet un dispositif de régulation d'un générateur de fluide chaud à l'état liquide ou gazeux qui obvie aux inconvénients des systèmes existants et qui permet d'atteindre tout ou partie des buts énoncés précédemment. Ce dispositif de régulation se distingue par les caractéristiques énoncées à la revendication 1.

Le dessin annexé illustre schématiquement deux formes d'exécution du dispositif de régulation d'un générateur de fluide chaud, liquide ou gazeux, selon la présente invention.

La figure 1 est un schéma illustrant la première forme d'exécution du dispositif de régulation.

La figure 2 est une vue en coupe partielle longitudinale d'un capteur de niveau du liquide contenu dans la cuve du générateur.

La figure 3 est un schéma illustrant la seconde forme d'exécution du dispositif de régulation.

La figure 4 est un diagramme illustrant pour des cuves en aluminium et en aluminium fretté sur un fût en inox les courbes de pression en fonction du temps pour une régulation par pressostat et une régulation en température selon l'invention.

La première forme d'exécution du dispositif de régulation d'un générateur de fluide chaud, à l'état liquide ou gazeux est illustrée schématiquement à la figure
1. L'installation décrite en référence au dessin concerne un générateur de vapeur d'eau alimentant à volonté un fer à repasser ou un autre accessoire tel qu'un dispositif de nettoyage à la vapeur.

Cette installation comporte un générateur de vapeur d'eau 1 par exemple, constitué comme celui décrit dans le document WO/98/36215 mais pouvant également comporter une cuve en aluminium seulement.

L'installation comporte en outre un bac à eau 2, une pompe 3 alimentant la cuve du générateur 1 en eau froide, et un accessoire d'utilisation 4, ici un fer à repasser.

La pompe 3 est alimentée en eau froide à partir du bac à eau 2 et sa sortie alimente la cuve 1 du générateur de vapeur. Entre la pompe 3 et la cuve 1 se trouve une soupape de surpression d'alimentation d'eau 5 ainsi qu'une soupape de dépression d'eau 6.

Un pressostat 7 se trouve sur la conduite d'évacuation de vapeur 8 qui comporte une électrovanne de sortie de vapeur 9 qui alimente le fer à repasser 4 et qui est commandée manuellement par l'utilisateur à l'aide d'un interrupteur 10 que comporte le fer à repasser 4.

L'installation comporte encore une unité électronique de commande 11. Cette unité électronique de commande 11 régule l'alimentation en eau de la cuve 1 par la pompe 3 en fonction du niveau d'eau détecté dans la cuve par un capteur de niveau 12.

La cuve 1 comporte un corps de chauffe 13 dont l'alimentation électrique est commandée par le pressostat 7, un thermostat de sécurité 14 limite la température maximum de la cuve 1.

Pour un bon fonctionnement de l'installation, il faut que l'eau froide soit introduite dans la cuve 1 de préférence dans sa partie occupée par le gaz et non par le liquide et surtout il faut que cet apport d'eau froide se fasse par petites quantités successives pour éviter des chocs thermiques et des variations de température du liquide contenu dans la cuve 1.

Cette régulation de l'introduction de l'eau froide par la pompe 3 dans la cuve est commandée par l'unité de commande 11 en fonction des informations qui lui sont fournies par le capteur de niveau 12. Ce capteur de niveau doit être très sensible et pouvoir détecter des variations de niveau d'eau dans la cuve 1 de l'ordre de 1 à 3 mm, de préférence de 1 à 2 mm.

Pour permettre une régulation aussi précise du niveau d'eau de la cuve un capteur a été développé qui est illustré à la figure 2.

Ce capteur de niveau est fixé sur le couvercle de la cuve 1, approximativement dans son axe, et s'étend à l'intérieur de cette cuve 1. Il comporte un flotteur formé d'un fût 15 en aluminium obturé par un couvercle 16 également en aluminium. Ce couvercle comporte un joint d'étanchéité torrique, dans l'exemple illustré, et le rebord 17 du couvercle est serti à froid sur l'ouverture du fût 15 de manière à obtenir une étanchéité parfaite et durable en condition de fonctionnement de température et de pression requises soit plus de 110° C et 3 à 6 bars de pression.

Il est important que la portance de ce flotteur soit élevée car il faut que sa flottabilité ne soit que très peu influencée par des dépôts de calcaire pouvant s'y former au fur et à mesure de l'utilisation du générateur. Un fût cylindrique de 15 à 20 mm de diamètre et d'une longueur de 40 à 60 mm convient pour les applications envisagées.

Le joint entre le couvercle 16 et le fût 15 est de préférence un joint O-ring en silicone d'une dureté de 45 à 70 shore.

Le couvercle 16, formant avec le fût 15 le flotteur, comporte à son extrémité éloignée du fût 15 une partie tubulaire borgne 18 dont la partie terminale de la paroi comporte un bourrelet 19. Sur cette partie tubulaire 18 du couvercle 16 vient s'emmancher un tube flexible en silicone transparent 20 d'une dureté de l'ordre de 45 à 70 shore et pouvant résister à une température de service comprise entre - 60 à +200° C . Une bride de serrage en acier inoxydable 21 fixe ce tube 20 sur la partie tubulaire 18 du couvercle de façon étanche.

L'autre extrémité du tube 20 est emmanchée sur la partie tubulaire 22 d'un embout 24 et y est serrée par une seconde bride en acier inoxydable 23. Cet embout 24 comporte un passage traversant, son extrémité libre est munie d'un six pan 25 et sa partie médiane 26 est munie d'un filetage destiné à être vissé dans un trou taraudé que comporte le couvercle de la cuve du générateur. Un joint 28 assure l'étanchéité. Ainsi, en position de service le capteur de niveau est disposé à l'intérieur de la cuve, approximativement suivant l'axe longitudinal de celle-ci, et est relié au couvercle de la cuve du générateur par un tube flexible 20.

Un interrupteur angulaire, par exemple un interrupteur à mercure M est logé et fixé dans la partie tubulaire 18 du couvercle du flotteur 15,17 et ses fils conducteurs s'étendent au travers du tube 20 et de l'embout 24 pour sortir de la cuve 1 et être reliés à l'unité électronique de commande 11.

Un tel capteur de niveau est très précis, il permet de détecter des différences de niveaux dans la cuve de l'ordre de 1 à 3 mm, il est très fiable et d'une grande longévité notamment du fait de la forte portance du flotteur. De plus, ce capteur peut être sorti de la cuve 1 du générateur simplement en dévissant l'embout 24, sans que le couvercle de la cuve 1 ne doive être démonté. Ainsi, en cas de nécessité un échange standard du capteur est facilement réalisé.

Grâce à ce capteur de niveau très sensible, la régulation du niveau d'eau à l'intérieur de la cuve 1 se fait par des introductions de liquide froid successives de faible quantité évitant toute interférence ou variation de température dans la cuve, le volume de liquide introduit étant faible par rapport au volume de liquide contenu dans la cuve. De plus, l'introduction d'eau froide dans la cuve se fait dans la partie de celle-ci contenant la vapeur ou le gaz, ce qui réduit également les perturbations causées par le carbonate de calcium.

Egalement grâce à ce capteur de niveau très sensible, il est possible en fonctionnement du générateur de maintenir pratiquement constante l'énergie de pression stockée dans la cuve puisque la répartition du volume d'eau et de vapeur reste pratiquement constante au cours du fonctionnement.

Cette régulation du niveau d'eau précise garantit donc des conditions de fonctionnement stables du générateur de vapeur.

Le dispositif de régulation objet de l'invention permet encore une gestion automatique de la puissance électrique de chauffe délivrée au corps de chauffe 13 de la cuve 1 en fonction de l'accessoire utilisé, par exemple fer à repasser ou dispositif de nettoyage par vapeur.

A cet effet l'accessoire 10 est, lors de son branchement sur le générateur, relié à l'unité électronique de commande 11 par un conduit électrique 27 délivrant à cette unité des informations d'identification de l'accessoire 10. Ces informations d'identification commandent automatiquement la puissance électrique délivrée aux corps de chauffe de la cuve.

De cette façon on peut obtenir de l'appareil le maximum d'efficacité dans toutes ses applications. Cette particularité permet de tirer en permanence profit de toute la puissance électrique installée. La reconnaissance automatique de l'accessoire utilisé par l'unité électronique de commande évite également tout risque de surconsommation.

L'unité de commande électronique comporte donc un module 28 de gestion de l'introduction d'eau dans la cuve du générateur piloté par le détecteur de niveau, ainsi qu'un module 29 de gestion de la puissance délivrée aux corps de chauffe de la cuve piloté par l'accessoire accouplé au générateur.

Dans une variante l'unité électronique de commande comporte encore un module de test 30 comportant au moins un compteur totalisant la durée de marche du générateur. Il est ainsi possible d'obtenir à tout moment des informations destinées à l'utilisateur ou pouvant être utiles à la maintenance. Grâce à ce compteur de durée de marche il est possible de communiquer à l'utilisateur ou au service de maintenance qu'il est temps de procéder à un entretien du générateur, par exemple son détartrage, pour maintenir son efficacité et sa fiabilité à son niveau maximum. En complément de ce compteur de durée de fonctionnement du générateur, le module de test peut comporter des circuits délivrant des informations sur l'état des principaux composants du générateur, tels que les corps de chauffe, le flotteur, l'alarme de niveau d'eau, la pompe, etc.

Ainsi en connectant le module de test sur un banc de contrôle BC le service d'entretien peut immédiatement connaître l'état des composants du générateur et détecter facilement et rapidement une panne.

L'unité électronique de contrôle comporte évidemment un module d'alimentation 31 en énergie électrique.

Pour des générateurs de plus forte puissance la régulation par pressostat, soit un asservissement de la pression à l'intérieur de la cuve, présente un inconvénient important. Du fait de l'inertie thermique des corps de chauffe et de la cuve du générateur lorsque la pression de consigne est atteinte et que l'on coupe l'alimentation des corps de chauffe, la montée en température et en pression de l'eau et de la vapeur dans la cuve continue.

Les courbes a et b de la figure 4 illustrent ce dépassement de pression, ou augmentation de pression due à l'inertie thermique du générateur. Pour une cuve en aluminium cette augmentation de pression est de l'ordre de 0,7 bar (courbea), tandis que pour une cuve mixte d'acier inoxydable revêtue d'aluminium (courbe b) cette augmentation de presslon peut atteindre 1 bar. Ce type de régulation à pression constante génère donc des dépassements inacceptables de la valeur de consigne dès que la puissance installée est importante. L'énergie stockée dans la masse du générateur crée un retard pur et provoque ces dépassements de la valeur de consigne.

La présente invention dans sa seconde forme d'exécution concerne une régulation par asservissement de la température de la cuve du générateur qui permet, comme on le voit à la figure 4, courbes c et d, de réduire le dépassement de pression à environ 0,3 bar pour les cuves en aluminium et 0,4 bar pour les cuves mixtes aluminium et acier inoxydable.

Un tel dispositif de régulation par asservissement de la température de la cuve est illustré à la figure 3. Le générateur comporte une cuve 1, un bac à eau 2, une pompe 3 et un accessoire, fer à repasser 4 ou buse de nettoyage 4a. La cuve 1 est équipée d'un capteur de niveau 12 tel que décrit précédemment en référence à la figure 2. Ce générateur comporte dans cette exécution deux corps de chauffe 13 et 13a.

L'unité électronique de commande comporte dans cette forme d'exécution un bloc de visualisation 32, un bloc de puissance 33 et une carte logique 34.

Comme dans la première forme d'exécution la carte logique 34 comporte un module de gestion de l'introduction de l'eau dans la cuve piloté par le flotteur 12 et un détecteur de niveau d'eau dans le bac à eau, ainsi qu'un module de gestion de la puissance délivrée aux corps de chauffe piloté par l'accessoire accouplé au générateur.

Cette carte logique 34 comporte également un module de test pouvant être branché sur un banc de test ici figuré par une interface et un PC 35.

Dans cette forme d'exécution la carte logique 34 de l'unité électronique de commande comporte encore un module de régulation de l'alimentation des corps de chauffe 13,13a. Ce module est piloté par une thermistance 36 qui mesure les variations de température de la cuve 1. Ce module de régulation des corps de chauffe établit un échantillonnage de la mesure de température pour déterminer la pente de la courbe de température en fonction du temps. Cette image est nécessaire pour réguler la cuve. L'asservissement de température est obtenu par le biais d'un régulateur PID (proportionnel, intégrateur, et dérivateur) qui intègre les paramètres optimaux du système et considère l'état de la vanne de sortie du fluide. Ainsi on intègre l'inertie thermique du générateur dans la régulation, ce qui permet un fonctionnement plus stable et de moindres dépassements de pression.

Ainsi, par le biais d'une thermistance du type NTC (negative thermical characteristics) par exemple, on peut obtenir une image de l'évolution thermique du système ce qui permet en fonction d'une logique intégrée dans la carte électronique de régler au mieux la puissance de chauffe pour limiter les dépassements de la pression de consigne. Ainsi en régulant la puissance de chauffage en fonction de l'évolution de la température de la cuve, il est possible d'anticiper une montée de pression et de la limiter, ce qui n'est pas possible avec une régulation pilotée par un pressostat fonctionnant en tout ou rien pour une pression donnée.

Il faut encore noter que pour pouvoir effectuer une régulation du niveau d'eau dans la cuve et de l'alimentation des corps de chauffe à partir de mesures de température effectuées sur la cuve, il faut que cette cuve conserve une orientation donnée pendant toute la durée d'utilisation du générateur. Pour éviter tout dysfonctionnement l'unité électronique de commande ou la carte électronique comporte encore un détecteur d'assiette qui met le générateur en sécurité si la cuve n'occupe pas sa position de fonctionnement préétablie.

## Revendications

1. Dispositif de régulation d'un générateur d'un fluide chaud à l'état liquide ou gazeux comportant une cuve munie d'au moins un corps de chauffe, une pompe d'alimentation de la cuve en fluide froid, et au moins un accessoire alimenté par le fluide chaud sortant de la cuve, caractérisé par le fait que ce dispositif de régulation comporte un capteur de niveau du liquide présent dans la cuve comprenant un flotteur relié par un tube souple à un embout traversant de façon étanche le couvercle de la cuve; par le fait qu'un interrupteur angulaire est logé à proximité immédiate du flotteur, son conducteur électrique sortant de la cuve à travers ledit tube souple et par le fait qu'il comporte une unité de commande électronique commandant l'enclenchement et l'arrêt de la pompe à partir des données livrées par le capteur de niveau.

2. Dispositif selon la revendication 1, caractérisé par le fait que l'unité électronique de commande comporte un détecteur d'assiette de la cuve provoquant la mise hors service du générateur si cette cuve n'occupe pas sa position de fonctionnement normal.

3. Dispositif selon la revendication 1 ou la revendication 2, caractérisé par le fait que l'unité de commande électronique comporte encore un module de régulation de la puissance électrique délivrée aux corps de chauffe en fonction de l'accessoire qui est branché au générateur.

4. Dispositif selon la revendication 3, caractérisé par le fait que lorsqu'on branche l'accessoire sur le générateur des informations d'identification de l'accessoire sont délivrées à l'unité électronique de commande qui régule en fonction de ces informations d'identification la puissance de chauffage de la cuve.

5. Dispositif selon l'une des revendications précédentes, caractérisé par le fait que l'unité électronique de commande comporte encore un module de test comportant au moins un compteur du temps de marche du générateur.

6. Dispositif selon la revendication 5, caractérisé par le fait que le module de test est susceptible de délivrer à un banc de contrôle des informations sur la durée de fonctionnement du générateur et sur l'état de ses composants principaux.

7. Dispositif selon l'une des revendications précédentes, caractérisé par le fait qu'il comporte encore une thermistance mesurant la température de la cuve et par le fait que l'unité électronique de commande comporte un module de régulation de l'alimentation des corps de chauffe établissant un signal, proportionnel à la variation de température de la cuve dans le temps, signal tenant compte de l'inertie thermique de la cuve et pilotant l'alimentation électrique des corps de chauffe de la cuve.

8. Dispositif selon l'une des revendications 1 à 6, caractérisé par le fait qu'il comporte un pressostat commandant l'alimentation des corps de chauffe de la cuve.

9. Dispositif selon la revendication 1, caractérisé par le fait que le flotteur du capteur de niveau est formé d'un fût en aluminium dont le col est obturé par un couvercle en aluminium serti sur un joint en silicone entourant le col du fût.

10. Dispositif selon la revendication 9, caractérisé par le fait que le tube souple reliant le flotteur à l'embout est en silicone.

11. Dispositif selon la revendication 9 ou la revendication 10, caractérisé par le fait que l'interrupteur angulaire est un interrupteur à mercure.

12. Dispositif selon la revendication 1 ou l'une des revendications 9 à 11, caractérisé par le fait que la portance du flotteur est élevée, le poids du tartre déposé sur ce flotteur pendant la durée de vie du générateur étant négligeable par rapport à cette portance.
